# EUROPÄISCHE PATENTSCHRIFT

(11) **EP 1 351 019 B1**
(45) Veröffentlichungstag und Bekanntmachung des Hinweises auf die Patenterteilung: **17.07.2013**
(21) Anmeldenummer: 03005702.0
(22) Anmeldetag: 13.03.2003
(51) Int. Cl.: F23N 1/06, F23N 5/18, F23N 5/24, F23N 3/08

(54) **Verfahren zur Uberprüfung der Funktion eines Steuerungs-/Regelungssystems eines Heizungsbrenners**
Process to check the operation of the regulation system of heating burner
Procédé pour le contrôle du fonctionnement d'un système de régulation de brûleur pour appareil de chauffage

(30) Priorität: 02.04.2002 CH 5402002
(43) Veröffentlichungstag der Anmeldung: 08.10.2003
(73) Patentinhaber: Siemens Schweiz AG, 8047 Zürich (CH)
(72) Erfinder: Hangauer, Wilfried, Dr., 76437 Rastatt (DE); Stampfl, Siegfried, 76461 Muggensturm (DE)
(74) Vertreter: Maier, Daniel Oliver

(56) Entgegenhaltungen:
- EP-A- 0 448 202
- EP-A- 1 130 320
- FR-A- 2 552 859
- GB-A- 2 298 060
- US-A- 4 334 855

## Beschreibung

Die Erfindung betrifft ein Verfahren gemäss dem Oberbegriff des Anspruchs 1 und eine Vorrichtung zur Durchführung des Verfahrens.

Atmosphärische Gasbrenner ohne Luftzahlanpassung sind im allgemeinen für den intermittierenden Betrieb ausgelegt, wobei die Grössen der Brennstoff- und Luftströmung in Abhängigkeit von einem Leistungsanforderungssignal so bestimmt werden, dass die jeweils gewünschte Leistung erbracht wird. Das Leistungsanforderungssignal kann hierbei beispielsweise von einem Temperaturregler erzeugt werden. Der für die Verbrennung vorgesehene Luftvolumenstrom wird hierbei im allgemeinen nicht kontinuierlich nachgeführt, d.h. dass die Luftmenge annähernd konstant ist und normalerweise für die maximale Brennerleistung ausgelegt wird.

Bei solchen Brennern kann der Luftvolumenstrom beispielsweise mittels eines Druckschalters überwacht werden. Der Druckschalter kann hierbei parallel zu einem Luftwiderstand im Luftkanal geschaltet werden. Der Druckschalter misst die Druckdifferenz über den Luftwiderstand und somit die Luftströmung im Kanal. Der Druckschalter funktioniert somit als Luftströmungsprüfer, dessen Kontakte bei ausreichendem Luftvolumenstrom geschlossen sind. Dabei ist es wichtig, dass der Druckschalter zuverlässig und fehlersicher arbeitet.

Bei Brennern mit einer Luftzahlanpassung wird der Luftvolumenstrom der Brennstoffmenge so nachgeführt, dass sich eine optimale Verbrennung ergibt.Dabei kann die Beeinflussung des Luftvolumenstroms durch ein Stellglied z.B. mittels einer Luftklappe oder durch Variation der Drehzahl eines Abgas- oder Frischluftgebläses erfolgen. Auch bei solchen Brennern können Fremdeinwirkungen beispielsweise aufgrund von Verschmutzung, Korrosion oder eines Fremdkörpers im Abgaskanal, den Luftvolumenstrom und damit die geforderte Leistung und Luftzahl verfälschen. Durch Steuerung bzw. Regelung der Gebläsedrehzahl können solche Fremdeinflüsse nur bedingt kompensiert werden. Daher ist eine Überwachung des tatsächlichen Luftvolumenstroms zu bevorzugen.

Die Druckschrift DE-A1-4429157 zeigt die Überwachung einer generell einsetzbaren Regelung. Dazu wird die Signaländerung des Regelsensors infolge einer angesteuerten, festen Änderung eines Aktors im Regelkreis überwacht.

Die Druckschrift EP-A-909922 offenbart eine Verbrennungskammer mit einem darin befindlichen Luftdrucksensor, dessen Signal ein Mass für die Durchlüftung ist. Durch Variation der Gebläsedrehzahl wird hierbei das Sensorsignal auf ein Sollsignal abgeregelt, das durch eine übergeordnete Flammenqualitätsregelung mittels Messung an einer lonisationselektrode erzeugt wird. Sollte das Sensorsignal aufgrund von Fremdeinwirkungen oder Drifterscheinungen langfristig ungenau werden, so könnte die Flammenqualitätsregelung basierend auf der lonisationselektrode die resultierende Abweichung der Luftzahl feststellen und das Sollsignal entsprechend einer Optimierung der Flammenqualität anpassen. Jedoch würden hier die Einstellungen der Flammenqualitätsregelung indirekt wieder vom Sensorsignal abhängen, wodurch etwaige Fremdeinwirkungen immer noch gewissermassen die Flammenqualität und Luftströmung beeinträchtigen könnten.

Die Druckschrift EP-A-1130320 offenbart ein Verfahren zur Funktionsüberprüfung eines Regelungssystems für einen Heizungsbrenner, bei dem das Vakuum in der Verbrennungskammer durch einen Differenz- Druckschalter überwacht wird.

Der Erfindung liegt somit die Aufgabe zugrunde, ohne Überwachung des Flammensignals bzw. der Gebläsedrehzahl, eine zuverlässige und genaue Überprüfung der Funktion des Steuerungs-/Regelungssystem bei einem Heizungsbrenner zu ermöglichen.

Die genannte Aufgabe wird erfindungsgemäss durch die Merkmale des Anspruchs 1 gelöst.

Mit anderen Worten beruht das erfindungsgemässe Verfahren darauf, vor der eigentlichen Brennereinschaltung den Luftregelkreis in Betrieb zu nehmen, in dem ein Regelsollwert aufgegeben wird, der wenigstens dem Maximalwert oder über dem Maximalwert des normalen Betriebsbereiches des Brenners liegt. Das daraufhin sich einstellende Regelungsergebnis, z.B. die sich einstellende Volumenstromgrösse, wird mittels eines Differenzdruckschalters abgefragt und hinsichtlich seiner Korrektheit bewertet. Erst wenn diese Überprüfung stattgefunden hat, wird der Brenner für den Normalbetrieb freigegeben.

Durch das erfindungsgemässe Verfahren können alle Komponenten des Regelkreises auf einfache Weise beim Anlauf des Brenners hinsichtlich ihrer einwandfreien Funktion überprüft werden. Beispielsweise seien hier die Phasenanschnittssteuerung des Gebläses, das Gebläse selbst, der Drucksensor, die Modulatorstufe, beispielsweise ausgeführt als Gasstellglied und der Druckschalter genannt.

Funktionsfehler, die während des Normalbetriebs auftreten, werden bei der nächsten Inbetriebnahme des Brenners festgestellt.

Damit der Brenner auch bei natürlichem Kaminzug starten kann, sollte der Ausschaltpunkt des Druckschalters vorzugsweise oberhalb des bei Kaminzug sich maximal einstellenden Luftvolumenstroms liegen. Dadurch dass die Luftvolumenströmungsüberwachung durch einen parallel zum Drucksensor geschalteten Druckschalter erfolgt, kann die Überwachung des Luftvolumenstroms in einfacher Weise, d.h. ohne dass ein Drehzahlsignal bzw. ein Flammensignal benötigt wird, erfolgen.

Vorzugsweise wird vor der Inbetriebnahme des Brenners bzw. vor der Inbetriebnahme des Gebläses die einwandfreie Funktion des Druckschalters überprüft, indem die Ruhelage (Druckschalter ausgeschaltet) festgestellt wird, bevor der Luftregelkreis, d.h. das Gebläse eingeschaltet wird. Befindet sich der Druckschalter nicht in der Ruhelage so unterbleibt die Einschaltung des Gebläses und der Brenner bleibt ausser Betrieb.

Weitere Vorteile der Erfindung ergeben sich aus der nachfolgenden Beschreibung anhand der Figur und aus den Patentansprüchen.

Die einzige Figur zeigt schematisch einen atmosphärischen Gasbrenner mit einer Verbrennungskammer 1, in der ein Gebläse 2 angeordnet ist. Ein Luftstellsignal 3 steuert über ein Luftstellglied 4 die Drehzahl des Gebläseantriebs und beeinflusst somit den Luftvolumenstrom in einem Abgaskanal 5. Im Abgaskanal 5 ist ein Luftwiderstand 6, z.B. in Form eines Drosselglieds vorhanden, sowie stromaufwärts bzw. stromabwärts des Drosselgliedes sind Druckentnahmestellen vorgesehen, die mit einem Drucksensor 8 und einem Luftströmungsprüfer,beispielsweise in Form eines Druckschalters 7, der parallel zu dem Drucksensor 8 geschaltet ist, verbunden sind. Der Druckschalter 7 erzeugt ein Luftprüfungssignal 9 und der Drucksensor 8 ein Luftsensorsignal 10.

Das Luftprüfungssignal 9 und das Luftsensorsignal 10 werden einer Regeleinrichtung 11 zugeführt, die daraus das Luftstellsignal 3 für das Gebläse 2 und ein Brennstoffstellsignal 12 für das Brennstoffstellglied 14 erzeugt. Das Brennstoffstellglied 14 steuert hierbei die Brennstoffströmung in einer Gasleitung 13 mittels eines modulierten Gasventils 15.

Die Regeleinrichtung 11 kann ein Freigabesignal 16 erzeugen, das ein Sicherheitsventil 17 in der Gasleitung 13 öffnet.

Die Regeleinrichtung 11 erzeugt das Freigabesignal 16 beispielsweise mittels einer Sicherheitseinrichtung 21, die z.B. in einem nicht dargestellten Feuerungsautomaten enthalten sein kann.

Die erfindungsgemässe Überwachung des Luftvolumenstroms findet jedesmal beim Aufstarten des Brenners statt. Dazu erzeugt noch vor Freigabe des Brennstoffes die Sicherheitseinrichtung 21 einen Regelsollwert 23, der beispielsweise 120 % des maximalen Luftvolumenstroms im Normalbetrieb des Brenners beträgt.
Bei einem fehlerfrei funktionierenden Luftregelkreis und störungsfreier Durchlüftung wird jetzt der Druckschalter 7 wegen des Druckabfalls über dem Luftwiderstand 6 schliessen. Währenddessen vergleicht die Sicherheitseinrichtung 21 das Luftprüfungssignal 9 mit einem Referenzwert, der dem geschlossenen Zustand des Druckschalters 7 entspricht. Wenn der Druckschalter geschlossen bzw. eingeschaltet ist, wird dies durch die Sicherheitseinrichtung 21 erfasst, womit die Prüfung abgeschlossen ist und der Brenner zum Betrieb freigegeben werden kann.

Weiterhin kann die Sicherheitseinrichtung 21 nach vorhergehender Schliessung des Druckschalters 7 überwachen, ob der Druckschalter 7 beim anschliessenden Herunterfahren der Drehzahl des Gebläses 2 wieder öffnet. Dadurch kann auch die Funktion des Druckschalters überprüft werden.

Nur wenn die oben genannten Vorgänge fehlerlos ablaufen, startet die Regeleinrichtung 11 ein Zündverfahren zur Inbetriebnahme des Brenners. Hierzu wird die Gasleitung 13 für eine Brennstoffströmung freigegeben.
Vorzugsweise erfolgt der Funktionstest vor dem Normalbetrieb, d.h. vor Öffnen des Ventils 17 und nur wenn der Funktionstest fehlerfrei abgeschlossen ist wird dann das Brennstoffventil 17 geöffnet, und der Brenner kann dann in den Normalbetrieb gefahren werden.

Im Normalbetrieb des Brenners veranlasst ein Leistungsanforderungssignal 20, das beispielsweise von einem übergeordneten Temperaturregler stammen kann, die Sicherheitseinrichtung 21 dazu, über das Brennstoffstellsignal 12 das Gasventil 15 entsprechend zu öffnen. Zudem stellt die Sicherheitseinrichtung 21 über eine entsprechend gespeicherte Kennlinie 22 ein Luftsollsignal 23 bereit.
Das Luftsollsignal 23 wird einem Luftregler 24 zugeführt, der durch Erzeugung des Luftstellsignals 3 das Luftsensorsignal 10 daraufhin abregelt. Der Luftregler 24 kann beispielsweise eine PI-/PID-Regelung ausführen.

Während des Normalbetriebs des Brenners transportiert dann eine Pumpe 18 das zu heizende Wasser durch einen im Verbrennungsraum 1 angeordneten Wärmetauscher 19.

## Patentansprüche

1. Verfahren zur Funktionsüberprüfung eines Steuerungs-/Regelungssystems eines Heizungsbrenners mit einer Verbrennungskammer (1), die über ein steuerbares Gebläse (2) mit einem Luftkanal (5) verbunden ist, wobei im Normalbetrieb die Verbrennungskammer (1) über ein steuerbares Brennstoffstellglied (14) mit Brennstoff versorgt wird und mit einem Differenzdrucksensor (8) und einem dazu parallel geschalteten Druckschalter (7), wobei der Differenzdrucksensor (8) ein Luftsensorsignal (10) und der Druckschalter (7) ein Luftprüfungssignal (9) erzeugt, die einer elektronischen Regeleinrichtung (11) zugeführt werden, die daraus ein Luftstellsignal (3) für das Gebläse und ein Brennstoffstellsignal (12) zur Betätigung des Brennstoffstellgliedes (14) erzeugt, wobei die Funktionsüberprüfung dadurch erfolgt, dass die Regeleinrichtung (11) mit einem Regelsollwert beaufschlagt wird, der wenigstens dem beim Normalbetrieb sich einstellenden maximalen Luftvolumenstrom entspricht oder grösser als der maximale Luftvolumenstrom ist, und dass der in einer Ruhestellung befindliche Druckschalter (7) daraufhin überwacht wird, ob dieser geschaltet hat und dass die Freigabe des Brennstoffstellgliedes (14) erst nach dem Schalten des Druckschalters (7) erfolgt, wodurch der Brenner in Betrieb genommen werden kann.

2. Verfahren nach Anspruch 1, **dadurch gekennzeichnet, dass** vor Inbetriebnahme des Gebläses (2) durch eine Sicherheitseinrichtung (21) überprüft wird, ob der Druckschalter (7) sich in seiner Ruhestellung befindet und nach Inbetriebnahme des Gebläses die Sicherheitseinrichtung (21) eine Rückmeldung abgibt, ob der Druckschalter (7) in die Arbeitsstellung geschaltet hat.

3. Verfahren nach Anspruch 2, **dadurch gekennzeichnet, dass** die Sicherheitseinrichtung (21) bei fehlerfreiem Ablauf der Prüfvorgänge ein Freigabesignal (16) erzeugt, wodurch ein Sicherheitsventil (17) den Brennstoff für den Brenner freigegibt.

4. Vorrichtung zur Durchführung des Verfahrens gemäss Anspruch 1 bis 3 mit einem Luftstellglied (4) mittels dem die Drehzahl eines Gebläses (2) gesteuert wird, wobei das Gebläse (2) mit einem Luftkanal (5) verbunden ist und einem Brennstoffstellglied (14), mittels dem im Normalbetrieb die Brennstoffzufuhr zu einer Verbrennungskammer (1) gesteuert wird und dass der Luftkanal (5) mit einem Differenzdrucksensor (8) und einem dazu parallel geschalteten Druckschalter (7) verbunden ist, wobei der Differenzdrucksensor (8) ein Luftsensorsignal (10) und der Druckschalter (7) ein Luftprüfungssignal (9) erzeugt, die einer elektronischen Regeleinrichtung (11) zugeführt werden, die daraus ein Luftstellsignal (3) für das Gebläse (2) und ein Brennstoffstellsignal (12) zur Betätigung des Brennstoffstellgliedes (14) erzeugen, wobei zur Funktionsüberprüfung die Regeleinrichtung (11) mit einem Regelsollwert beaufschlagt wird, der wenigstens dem bei Normalbetrieb sich einstellenden Maximalvolumenstrom entspricht oder grösser als dieser ist, und dass der in einer Ruhestellung sich befindliche Druckschalter (7) daraufhin überwacht wird, ob dieser geschaltet hat und dass die Freigabe des Brennstoffstellgliedes (14) erst nach dem Schalten des Druckschalters (7) erfolgt, wodurch der Brenner in Betrieb genommen werden kann.

5. Vorrichtung nach Anspruch 4, **dadurch gekennzeichnet, dass** vor Inbetriebnahme des Gebläses (2) durch eine Sicherheitseinrichtung (21) überprüft wird, ob der Druckschalter (7) sich in seiner Ruhestellung befindet und nach Inbetriebnahme des Gebläses die Sicherheitseinrichtung (21) eine Rückmeldung abgibt,ob der Druckschalter (7) geschaltet hat.

6. Vorrichtung nach Anspruch 5, **dadurch gekennzeichnet, dass** die Sicherheitseinrichtung (21) bei fehlerfreiem Ablauf der Prüfvorgänge ein Freigabesignal (16) erzeugt, wodurch ein Sicherheitsventil (17) den Brennstoff für den Brenner freigibt.

## Claims

1. Method for checking the operation of a control/regulation system of a heating burner comprising a combustion chamber (1), which is connected via a controllable fan (2) to an air duct (5), wherein, in normal operation, the combustion chamber (1) is supplied with fuel via a controllable fuel supply actuator (14), and comprising a differential pressure sensor (8) and a pressure switch (7) connected thereto in parallel, wherein the differential pressure sensor (8) generates an air sensor signal (10) and the pressure switch (7) generates an air check signal (9), which are fed to an electronic control device (11), which generates therefrom an air control signal (3) for the fan and a fuel control signal (12) for activating the fuel supply actuator (14), wherein checking the operational is carried out in that a control valu, is applied to the control device (11) which corresponds to at least the maximum volumetric airflow that is tuned in during normal operation or which is greater than the maximum volumetric airflow during normal operation, and in that the pressure switch (7), when in an idle position, is monitored to observe whether it has been activated, and in that the fuel supply actuator (14) is released only after the pressure switch is activated (7), whereby the burner can be put into operation.

2. Method according to claim 1, **characterised in that** the fan (2) is checked by a safety device (21) before being started up, to determine whether the pressure switch (7) is in an idle position and, once the fan has been started up, the safety device (21) emits a response indicating whether the pressure switch (7) has switched to the operating position.

3. Method according to claim 2, **characterised in that** the safety device (21) generates a release signal (16) if the checking processes have run without errors, whereby a safety valve (17) releases the fuel for the burner.

4. Device for implementing the method according to claim 1 to 3, comprising an air control actuator (4) by means of which the rotation speed of a fan (2) is controlled, wherein the fan (2) is connected to an air duct (5), and comprising a fuel supply actuator (14), by means of which, in normal operation, the fuel feed to a combustion chamber (1) is controlled, and in that the air duct (5) is connected to a differential pressure sensor (8) and a pressure switch (7) connected thereto in parallel, wherein the differential pressure sensor (8) generates an air sensor signal (10) and the pressure switch (7) generates an air testing signal (9), which are fed to an electronic control device (11), which generates therefrom an air control signal (3) for the fan (2) and a fuel control signal (12) for activation of the fuel supply actuator (14), wherein, in order to check the operation, the control device (11) has applied thereto a control value, which is at least equal to or greater than the self-adjusting maximum volumetric airflow during normal operation, and in that the pressure switch (7), when in an idle position, is monitored to observe whether it has been activated, and in that the fuel supply actuator (14) is released only after the pressure switch (7) is activated, whereby the burner can be put into operation.

5. Device according to claim 4, **characterised in that** the fan (2) is checked by a safety device (21) before being started up, to determine whether the pressure switch (7) is in an idle position and, once the fan has been started up, the safety device (21) emits a response indicating whether the pressure switch (7) has been activated.

6. Device according to claim 5, **characterised in that** the safety device (21) generates a release signal (16) if the testing processes have run without errors, whereby a safety valve (17) releases the fuel for the burner.

## Revendications

1. Procédé pour le contrôle du fonctionnement d'un système de commande ou de régulation d'un brûleur de chauffage avec une chambre de combustion (1) qui est reliée à un canal d'air (5) via une soufflante commandable (2), la chambre de combustion (1), en fonctionnement normal, étant alimentée en combustible via un organe de régulation du combustible (14), et avec un capteur de pression différentielle (8) et un manocontacteur (7) monté en parallèle avec ledit capteur, le capteur de pression différentielle (8) générant un signal de capteur d'air (10) et le manocontacteur (7) générant un signal de contrôle d'air (9), lesquels signaux sont envoyés sur un dispositif de régulation électronique (11) qui, sur cette base, génère un signal de régulation de l'air (3) pour la soufflante et un signal de régulation du combustible (12) pour l'actionnement de l'organe de régulation du combustible (14), le contrôle du fonctionnement s'effectuant par le fait qu'au dispositif de régulation (11) est imposée une valeur de consigne de régulation qui correspond au moins au débit d'air maximal qui s'établit en fonctionnement normal ou est supérieure au débit d'air maximal et par le fait que le manocontacteur (7) qui se trouve dans une position de repos est surveillé pour établir s'il a commuté, et par le fait que le déblocage de l'organe de régulation du combustible (14) n'a lieu qu'après la commutation du manocontacteur (7), ceci permettant de mettre le brûleur en service.

2. Procédé selon la revendication 1, **caractérisé en ce que**, avant la mise en service de la soufflante (2), il est vérifié par un dispositif de sécurité (21) si le manocontacteur (7) se trouve dans sa position de repos et **en ce que**, après la mise en service de la soufflante, le dispositif de sécurité (21) émet une réponse indiquant si le manocontacteur (7) est passé en position de travail.

3. Procédé selon la revendication 2, **caractérisé en ce que** le dispositif de sécurité (21), lors d'un déroulement sans erreur des opérations de contrôle, génère un signal de déblocage (16), de sorte qu'une soupape de sécurité (17) libère le combustible pour le brûleur.

4. Dispositif pour exécuter le procédé selon la revendication 1 à 3, avec un organe de régulation de l'air (4) au moyen duquel le régime d'une soufflante (2) est commandé, la soufflante (2) étant reliée à un canal d'air (5) et à un organe de régulation du combustible (14) au moyen duquel est commandé, en fonctionnement normal, l'apport de combustible à une chambre de combustion (1), et le canal d'air (5) étant relié à un capteur de pression différentielle (8) et à un manocontacteur (7) monté en parallèle avec ce capteur, le capteur de pression différentielle (8) générant un signal de capteur d'air (10) et le manocontacteur (7) générant un signal de contrôle d'air (9), lesquels signaux sont envoyés sur un dispositif de régulation électronique (11) qui, sur cette base, génère un signal de régulation de l'air (3) pour la soufflante (2) et un signal de régulation du combustible (12) pour l'actionnement de l'organe de régulation du combustible (14), au dispositif de régulation (11) étant imposée, aux fins du contrôle du fonctionnement, une valeur de consigne de régulation qui correspond au moins au débit d'air maximal qui s'établit en fonctionnement normal ou lui est supérieure, et le manocontacteur (7) qui se trouve dans une position de repos étant surveillé pour établir s'il a commuté, et le déblocage de l'organe de régulation du combustible (14) n'ayant lieu qu'après la commutation du manocontacteur (7), ceci permettant de mettre le brûleur en service.

5. Dispositif selon la revendication 4, **caractérisé en ce que**, avant la mise en service de la soufflante (2), il est vérifié par un dispositif de sécurité (21) si le manocontacteur (7) se trouve dans sa position de repos et **en ce que**, après la mise en service de la soufflante, le dispositif de sécurité (21) émet une réponse indiquant si le manocontacteur (7) a commuté.

6. Dispositif selon la revendication 5, **caractérisé en ce que** le dispositif de sécurité (21), lors d'un déroulement sans erreur des opérations de contrôle, génère un signal de déblocage (16), de sorte qu'une soupape de sécurité (17) libère le combustible pour le brûleur.
